# FASCICULE DE BREVET EUROPEEN

(11) **EP 2 993 101 B1**
(45) Date de publication et mention de la délivrance du brevet: **05.07.2017**
(21) Numéro de dépôt: 15181363.1
(22) Date de dépôt: 18.08.2015
(51) Int. Cl.: B61D 1/06, B61D 23/00, A61G 3/06

(54) **VÉHICULE FERROVIAIRE À COMPARTIMENT PASSAGER ACCESSIBLE PAR PLATEFORME MOBILE ET FIXE ENTRE DEUX NIVEAUX**
SCHIENENFAHRZEUG MIT PASSAGIERABTEIL, DAS ÜBER EINE MOBILE UND ZWISCHEN ZWEI EBENEN BEFESTIGTE PLATTFORM ZUGÄNGLICH IST
RAILWAY VEHICLE WITH PASSENGER COMPARTMENT ACCESSIBLE BY MOBILE PLATFORM AND FIXED BETWEEN TWO LEVELS

(30) Priorité: 04.09.2014 FR 1458297
(43) Date de publication de la demande: 09.03.2016
(73) Titulaire: ALSTOM Transport Technologies, 93400 Saint-Ouen (FR)
(72) Inventeur: KONDYRA, Emmanuel, 17000 La Rochelle (FR); HACHET, Joel, 17220 Clavette (FR); CHERDO, Michel, 17140 Lagord (FR); MARTIN, David, 17220 Sainte Soulle (FR)
(74) Mandataire: Lavoix

(56) Documents cités:
- EP-A1- 1 787 883
- EP-A1- 2 100 789
- EP-A1- 2 246 022
- EP-B1- 1 071 389

## Description

La présente invention concerne un véhicule ferroviaire, comportant :
- à un premier niveau, un compartiment passager inférieur comprenant un plancher inférieur, et
- à un second niveau décalé en hauteur par rapport audit premier niveau :
   - une première porte d'accès depuis un premier côté du véhicule ferroviaire,
   - une seconde porte d'accès depuis un second côté du véhicule ferroviaire opposé au premier côté,
   - une première plateforme d'accès fixe, située en regard de la première porte d'accès, et
   - une plateforme d'accès, mobile verticalement par rapport au plancher inférieur, interposée entre la seconde porte et la première plateforme d'accès fixe.

Ce véhicule ferroviaire est adapté pour permettre un accès de manière autonome aux usagers en fauteuil roulant depuis une plateforme d'accès jusqu'au compartiment passager sans nuire au déplacement des usagers piétons.

Un tel véhicule permet à un usager en fauteuil roulant de pouvoir librement se déplacer entre le second niveau d'accès au véhicule ferroviaire et le premier niveau destiné au compartiment passager.

Un tel véhicule est par exemple connu du document EP-1 071 389. Dans ce document, l'usager en fauteuil roulant accède depuis un premier niveau d'accès au véhicule ferroviaire à un second niveau d'accès au compartiment passager, par une plateforme mobile entre les deux niveaux.

Cela pose problème car l'usager en fauteuil roulant ralentit la circulation des usagers piétons voulant accéder ou descendre du véhicule ferroviaire.

En outre, il est connu de EP-1 787 883 qu'un tel véhicule ferroviaire permet également aux usagers en fauteuil roulant d'atteindre un premier niveau depuis un second niveau au moyen d'une rampe.

Cela pose également problème puisqu'il est impossible d'intégrer un module de toilette universel de plain-pied, sans impacter la partie supérieure du véhicule ferroviaire ou la conception du module de toilette universel.

De tels véhicules ne donnent donc pas entièrement satisfaction. La conception actuelle des véhicules ferroviaires, permettant l'accès au compartiment passager aux usagers en fauteuil roulant, ralentit les flux de circulation de tous les usagers et modifie la conception de la partie supérieure du véhicule ferroviaire ou de son module de toilette universel.

Un but de l'invention est de concevoir un véhicule ferroviaire permettant un accès de manière autonome aux usagers en fauteuil roulant au compartiment passager, sans influencer le flux de passagers accédant ou descendant du véhicule ferroviaire, tout en conservant un module de toilette universel sans modifier la conception de la partie supérieur du véhicule ferroviaire.

A cet effet, l'invention a pour objet un véhicule ferroviaire du type précité dans lequel il comporte une rampe s'étendant entre la première plateforme d'accès fixe et le plancher inférieur, permettant à un utilisateur en fauteuil roulant d'accéder au compartiment passager inférieur.

Ce véhicule ferroviaire selon l'invention peut comprendre une ou plusieurs des caractéristiques suivantes, prises isolément ou selon toutes combinaisons techniquement possibles :
- le véhicule ferroviaire comporte une seconde plateforme d'accès fixe, interposée entre la plateforme mobile et la seconde porte ;
- le véhicule ferroviaire comporte au moins une marche agencée entre la seconde plateforme fixe et le plancher inférieur ;
- la plateforme mobile comporte un plateau et un mécanisme de déplacement du plateau entre une position haute affleurant la première plateforme fixe et une position basse affleurant le plancher inférieur ;
- le mécanisme de déplacement comporte un organe motorisé propre à déplacer le plateau de la plateforme mobile, et un organe manuel de manoeuvre du déplacement vertical de la plateforme mobile, indépendant de l'organe motorisé ;
- le véhicule ferroviaire comporte une unité de commande destinée à piloter le mécanisme de déplacement de la plateforme mobile, le mécanisme de déplacement comportant au moins un capteur de position propre à détecter le plateau de la plateforme mobile en position basse et/ou en position haute ;
- le véhicule ferroviaire comporte un module de toilette, adjacent à la plateforme mobile.
- le module de toilette est accessible depuis la plateforme mobile en position basse ;
- le module de toilette comporte un capteur de détection de la présence d'un usager à l'intérieur de ce module de toilette, ledit capteur de détection étant reliée à l'unité de commande, afin de conditionner le déplacement de la plateforme mobile, en n'autorisant le passage de la plateforme mobile en position haute que lorsque le module de toilette est inoccupé ;
- le véhicule ferroviaire comporte un système anti-basculement, interdisant l'accès à la plateforme mobile en position basse depuis le second niveau et l'accès au plancher inférieur depuis la plateforme mobile en position haute ;
- le système anti-basculement comporte
   - deux portillons, interposés, dans une première configuration, l'un entre la plateforme mobile et la première plateforme fixe et l'autre entre la plateforme mobile en position basse et la seconde plateforme fixe, et dans une seconde configuration, chacun entre la plateforme mobile en position haute et le plancher, et
   - une articulation motorisée des deux portillons par rapport au plancher, articulant le passage de chaque portillon entre les première et seconde configurations,
   - un système de couplage mécanique, couplant mécaniquement les deux portillons avec la plateforme mobile, de sorte que les portillons sont dans la première configuration lorsque la plateforme mobile est en position basse et dans la seconde configuration lorsque la plateforme mobile est en position haute ;
- le véhicule ferroviaire comporte un compartiment passager supérieur, agencé au-dessus du compartiment passager inférieur, et un escalier d'accès au compartiment supérieur, s'étendant entre la première plateforme fixe et le compartiment passager supérieur ;
- la rampe comprend un palier intermédiaire et deux plans inclinés reliant pour l'un la première plateforme fixe au palier intermédiaire, et pour l'autre le palier intermédiaire au plancher inférieur ;
- la seconde porte est agencée sensiblement en regard de la première porte ;
- la rampe s'étendant entre la première plateforme d'accès fixe et le plancher inférieur est conformée pour permettre à un utilisateur en fauteuil roulant d'accéder de manière autonome au compartiment passager inférieur.

L'invention sera mieux comprise à la lecture de la description qui va suivre, donnée uniquement à titre d'exemple, et faite en se référant aux dessins annexés sur lesquels :
- la figure 1 est une vue schématique de côté, prise en coupe selon un plan vertical et longitudinal du véhicule ferroviaire, de l'agencement du compartiment passager et des plateformes d'accès selon l'invention, et
- la figure 2 est une vue schématique, prise en coupe en vue de dessus suivant un plan horizontal et transversal du véhicule ferroviaire selon la figure 1.

Dans tout ce qui suit, le terme « longitudinal » est défini selon une direction s'étendant entre l'arrière et l'avant d'un véhicule ferroviaire. Le terme « transversal » est défini selon une direction perpendiculaire à la direction longitudinale. La direction transversale correspond à la direction d'accès au véhicule ferroviaire.

En référence aux figures 1 et 2, on décrit un véhicule ferroviaire 1 à deux étages, dits étages inférieur et supérieur.

Le véhicule ferroviaire 1 comprend une caisse 4, délimitant un compartiment passager inférieur 6 à l'étage inférieur et un compartiment passager supérieur 8 à l'étage supérieur, agencés l'un au-dessus de l'autre.

A l'étage inférieur, le véhicule ferroviaire 1 comprend un premier niveau 10, délimitant le compartiment passager inférieur, et un second niveau 12 décalé en hauteur par rapport audit premier niveau 10, définissant une zone d'accès 20 aux usagers des compartiments passager inférieur 6 et supérieur 8.

Le véhicule ferroviaire 1 comprend une première 22 et une seconde porte 24 d'accès, disposées respectivement d'un premier côté 26 et d'un second côté 28 du véhicule ferroviaire, opposées l'une à l'autre dans la direction transversale. De manière préférée, les portes d'accès 22, 24 sont sensiblement l'une en regard de l'autre. En variante, les portes d'accès 22, 24 sont décalées dans la direction longitudinale. Les portes d'accès 22, 24 délimitent chacune une ouverture respective au second niveau 12, vers la zone d'accès 20.

Le véhicule ferroviaire 1 comporte également un escalier 30 d'accès au compartiment passager supérieur 8, s'étendant entre la zone d'accès 20 de l'étage inférieur et le compartiment passager supérieur 8 de l'étage supérieur.

Comme illustré sur la figure 2, le véhicule ferroviaire 1 comprend une rampe fixe 32 reliant la zone d'accès 20 au compartiment passager inférieur 6. La rampe 32 permet aux usagers en fauteuil roulant de circuler de manière autonome entre le compartiment passager inférieur 6 et la zone d'accès 20. Ainsi, la rampe 32 est la voie préférentielle de cheminement des usagers en fauteuil roulant.

Par ailleurs, le véhicule ferroviaire 1 comprend un module de toilette 38, de préférence de conception universelle, disposé de plain-pied au premier niveau 10.

Un module de toilette 38 issu d'une conception universelle est un module standard pouvant équiper un véhicule ferroviaire sans modification. En variante, le module de toilette 38 est issu d'une version customisée.

Dans l'exemple représenté, le module de toilette 38 s'étend de manière adjacente à la zone d'accès 20, du côté opposé au compartiment passager inférieur 6. En variante, le module de toilette 38 est disposé à tout autre endroit au premier niveau du compartiment passager inférieur 6.

Le module de toilette 38 comprend un capteur 42 de présence propre à détecter tout usager présent dans le module de toilette 38.

Le compartiment passager inférieur 6 comprend, au premier niveau, un plancher inférieur 44 et une voie amovible 46 d'accès au module de toilette 38.

Par ailleurs, comme illustré sur la figure 2, la zone d'accès 20 s'étend entre la première 22 et la seconde porte 24 d'accès.

La zone d'accès 20 comprend une première plateforme d'accès fixe 48 située en regard de la première porte 22 et sur laquelle débouche cette première porte 22, une seconde plateforme d'accès fixe 50 située en regard de la seconde porte 24 et sur laquelle débouche cette seconde porte 24, et une plateforme d'accès mobile 52 interposée, dans la direction transversale, entre la première 48 et la seconde 50 plateforme fixe, et destinée à se déplacer verticalement par rapport aux plateformes fixes 48,50.

La première plateforme fixe 48 s'étend transversalement depuis la première porte 22 d'accès jusqu'à la plateforme mobile 52, et présente une dimension, dans la direction transversale, suffisante pour permettre à un usager en fauteuil roulant de manoeuvrer librement et de manière autonome.

La seconde plateforme fixe 50 s'étend transversalement depuis la seconde porte 24 d'accès jusqu'à la plateforme mobile 52.

Ainsi, la plateforme mobile 52 s'étend transversalement entre la première 48 et la seconde 50 plateforme fixe.

Les dimensions de la plateforme mobile 52 sont supérieures à celles d'un fauteuil roulant d'un usager. Avantageusement, la dimension transversale de la plateforme mobile 52 est supérieure à 80 cm, préférentiellement comprise entre 80 cm et 120 cm.

Conformément à une variante non représentée, dans laquelle le véhicule comporte une unique plateforme fixe sur laquelle débouche la première porte d'accès 22, la plateforme mobile 52 s'étend entre cette plateforme fixe unique et la seconde porte d'accès 24.

La plateforme mobile 52 comprend un plateau 54 et un mécanisme de déplacement 56 de ce plateau 54 par rapport à la caisse 4 du véhicule ferroviaire.

Le mécanisme de déplacement 56 déplace le plateau 54 entre une position haute affleurant la première plateforme fixe 48 et une position basse affleurant le plancher inférieur 44 du compartiment passager inférieur 6.

Le mécanisme de déplacement 56 comporte un organe motorisé 58 déplaçant le plateau 54 par rapport à la caisse 4 et un organe de manoeuvre manuel 60 indépendant de l'organe motorisé 58. L'organe de manoeuvre manuel 60 est apte à déplacer verticalement le plateau 54 de la plateforme mobile sans électricité. Il est par exemple utilisé en cas de défaillance de l'organe motorisé 58.

L'organe de manoeuvre manuel 60 est un appareil de levage type cric. L'appareil de levage est avantageusement un cric hydraulique, un cric à pignon et crémaillère, un cric à pignon et vis-sans-fin, etc.

En variante, l'organe de manoeuvre manuel 60 comprend tout type d'appareil permettant de déplacer verticalement le plateau 54 par rapport au plancher inférieur 44 de manière manuelle.

Le mécanisme de déplacement 56 comprend de manière optionnelle au moins un capteur 62 de position du plateau 54 par rapport à la caisse 4. Le ou chaque capteur de position 62 est apte à détecter le plateau 54 de la plateforme mobile 52 en position basse et en position haute. Le ou chaque capteur de position 62 est avantageusement un capteur de type capteur électrique, capteur fin de course mécanique ou tout autre type de capteur de détection avec ou sans contact.

En position haute, le plateau 54 complète un espacement entre la première 48 et la seconde 50 plateforme fixe. Le plateau 54 forme alors une voie entre les première 22 et seconde 24 portes d'accès. En outre, le plateau 54 en position haute obture en partie l'accès au module de toilette 38.

En position basse, le plateau 54 libère un espacement entre la première 48 et la seconde 50 plateforme fixe et définit une voie d'accès 46 entre le plancher inférieur 44 du compartiment passager inférieur et le module de toilette 38. La seconde plateforme fixe 50 est alors inaccessible aux usagers en fauteuil roulant.

En variante, le mécanisme de déplacement 56 de la plateforme mobile assure la fonction d'élévateur d'usager en fauteuil roulant entre le premier niveau 10 et le second niveau 12.

Conformément à l'invention, la rampe 32 s'étend entre la première plateforme fixe 48 du second niveau 12 et le plancher inférieur 44 du premier niveau 10.

La rampe 32 comprend par exemple un palier intermédiaire 63 et deux plans inclinés 64, 66 reliant pour l'un, la première plateforme fixe 48 au palier intermédiaire 63 et pour l'autre, le palier intermédiaire 63 au plancher inférieur 44.

La dimension transversale de la rampe 32 est avantageusement supérieure à l'encombrement d'un fauteuil roulant, préférentiellement supérieur à 80 cm et avantageusement compris entre 80 et 120 cm.

Chaque plan incliné 64, 66 a une pente d'accès suffisamment faible pour permettre l'accès entre les premier et second niveaux 10, 12 aux usagers en fauteuil roulant de manière autonome. L'inclinaison des plans inclinés est avantageusement comprise entre 3° et 9°.

Comme illustré sur la figure 2, au moins une marche 34 est agencée entre la seconde plateforme fixe 50 et le plancher inférieur 44. La ou les marches 34 définissent une voie de circulation annexe aux usagers piétons souhaitant circuler entre le premier niveau 10 et le second niveau 12 pendant l'utilisation de la plateforme 52.

Ainsi, grâce à la ou aux marches 34, la voie de passage formée par la rampe 32 peut être réservée aux usagers en fauteuil roulant, les usagers piétons empruntant préférentiellement la voie annexe par les marches 34. En d'autres termes, la circulation des usagers en fauteuil roulant n'entrave pas la circulation des usagers piétons, et vice-versa.

Comme illustré sur la figure 2, le véhicule ferroviaire 1 comporte un système anti-basculement 67 mobile, disposé entre le premier 10 et le second niveau 12 du premier étage. Ce système anti-basculement 67 est destiné à assurer la sécurité des usagers, en prévenant les risques de chute entre le premier 10 et le second 12 niveau.

Le système anti-basculement 67 comprend par exemple deux portillons 68, 70, l'un interposé entre la plateforme mobile 52 et la première plateforme fixe 48, et l'autre interposé entre la plateforme mobile 52 et la seconde plateforme fixe 50.

Le système anti-basculement 67 comprend également une articulation motorisée 72 accordant une mobilité aux deux portillons 68, 70 entre une première et une seconde configuration, et un système de couplage 74 mécanique, synchronisant les première et seconde configurations à la position de la plateforme mobile 52. Plus particulièrement, le système de couplage 74 synchronise la première configuration avec la position basse de la plateforme mobile 52 et la seconde configuration avec la position haute de la plateforme mobile 52.

Ainsi, la première configuration correspond à la position basse de la plateforme mobile 52. Dans cette première configuration, les deux portillons 68, 70 sont interposés, l'un entre la plateforme mobile 52 et la première plateforme fixe 48 et l'autre entre la plateforme mobile 52 et la seconde plateforme fixe 50. Le système anti-basculement 67 interdit alors l'accès à la plateforme mobile 52 en position basse depuis la première 48 ou seconde plateforme fixe 50.

La seconde configuration correspond à la position haute de la plateforme mobile 52. Dans cette seconde configuration, les deux portillons 68, 70 sont interposés entre la plateforme mobile 52 et le plancher inférieur 44. Le système anti-basculement 67 empêche alors une chute d'un usager depuis la plateforme mobile 52 en position haute vers le plancher inférieur 44 du premier niveau.

L'articulation motorisée 72 déplaçant les portillons 68, 70 est avantageusement un motoréducteur électrique.

En variante, l'articulation motorisée 72 comporte tout autre type de mécanisme pouvant entrainer en rotation un portillon.

Le système de couplage 74 est avantageusement un système de transmission type poulie courroie. Les poulies sont liées d'une part au mécanisme de déplacement 56 du plateau 54 de la plateforme mobile et d'autre part à l'articulation 72 des portillons 68, 70.

En variante, le système de couplage 74 comporte tout autre type de chaine de transmission synchronisant les déplacements du plateau 54 de la plateforme mobile avec l'articulation 72 du portillon.

Le véhicule ferroviaire 1 comporte par ailleurs une unité de commande 76, commandant la position du plateau 54 de la plateforme mobile et l'utilisation du module de toilette 38.

L'unité de commande 76 est connectée d'une part au capteur 62 de position de la plateforme mobile et d'autre part au capteur 42 de détection d'usager au module de toilette.

L'unité de commande 76 commande la position de la plateforme mobile 52 en fonction des conditions de trajet du véhicule ferroviaire 1.

Lorsque le véhicule ferroviaire 1 arrive à l'arrêt en gare, l'unité de commande 76 actionne le déplacement de la plateforme mobile 52 en position haute. En revanche, en cours de trajet, l'unité de commande 76 actionne le déplacement de la plateforme mobile 52 en position basse.

L'unité de commande 76 vérifie simultanément la présence d'usager dans le module de toilette 38. Le module de toilette 38 inoccupé reste inaccessible aux usagers lors d'un arrêt en gare. En présence d'un usager dans le module de toilette 38, l'unité de commande 76 attend la sortie de l'usager pour actionner la plateforme mobile 52 en position haute et pour fermer l'accès au module de toilette 38.

Un premier mode de réalisation mis en oeuvre dans un véhicule ferroviaire 1 va maintenant être décrit.

Initialement le véhicule ferroviaire 1 est en gare et autorise l'accès aux usagers aux compartiments passagers inférieur 6 et supérieur 8, via la zone d'accès 20. La plateforme mobile 52 est en position haute. Le système anti-basculement 62 est dans la seconde configuration. L'accès au module de toilette 38 est fermé.

Les usagers accèdent au véhicule ferroviaire 1 par la première 22 ou la seconde 24 porte d'accès du véhicule ferroviaire 1.

Dans le cas d'un accès par la première porte 22, les usagers arrivent à la première plateforme fixe 48. Les usagers en fauteuil roulant empruntent la rampe 32 pour rejoindre le compartiment passager inférieur 6 au premier niveau.

Dans le cas d'un accès par la seconde porte 24, les usagers arrivent à la seconde plateforme 50 fixe. Les usagers en fauteuil roulant traversent la plateforme mobile 52 en position haute, rejoignent la première plateforme fixe 48 et empruntent la rampe 32 pour rejoindre le compartiment passager inférieur 6.

Les usagers piétons accèdent au compartiment passager inférieur 6 en empruntant respectivement la rampe 32 depuis la porte 22 et les marches 34 depuis la porte 24 entre le premier et le second niveau 10, 12 du premier étage.

Pour atteindre le compartiment passager supérieur 8, les usagers piétons empruntent l'escalier 30.

Au départ du trajet du véhicule ferroviaire 1, la plateforme mobile 52 passe en position basse, de manière synchronisée les portillons 68, 70 du système anti-basculement qui passent dans la première configuration.

La voie d'accès 46 pour le module de toilette 38 est ouverte. Les usagers ont accès au module de toilette 38 en empruntant le passage définit par la plateforme mobile 52 en position basse.

Avant un arrêt en gare, l'unité de commande 76 vérifie la présence d'usagers au module de toilette 38 grâce au capteur de présence. Lorsque le module de toilette 38 est inoccupé, l'unité de commande 76 commande la fermeture du module de toilette 38 et actionne le déplacement de la plateforme mobile 52 en position haute. De manière synchronisée, les portillons 68, 70 du système anti-basculement passent dans la deuxième configuration.

En gare, les usagers en fauteuil roulant empruntent le chemin inverse. Ils rejoignent la zone d'accès 20 par la rampe 32. Lorsque la plateforme mobile 52 est en position haute, les usagers en fauteuil roulant accèdent indifféremment à la première 22 ou à la seconde 24 porte d'accès.

Les flux d'usagers piétons et en fauteuil roulant se répartissent de chaque côté 26, 28 du véhicule ferroviaire. Les usagers en fauteuil roulant empruntent la rampe 32. Les usagers piétons empruntent indifféremment la rampe 32 ou les marches 34 pour atteindre la zone d'accès 20. Les usagers piétons se répartissent entre les deux voies en fonction de l'affluence.

En outre, lorsque le mécanisme de déplacement 56 de la plateforme mobile est défaillant, un opérateur naviguant du véhicule ferroviaire 1 actionne l'organe de manoeuvre manuel 60 permettant de positionner le plateau 54 de la plateforme mobile à la position désirée.

Le véhicule ferroviaire 1 à deux étages assure un accès aux usagers en fauteuil roulant jusqu'à leur emplacement réservé dans le compartiment passager inférieur 6 de manière autonome et présente un module de toilette 38 universel disposé de plain-pied au premier niveau 10 sans modification du compartiment supérieur 8.

La rampe 32 fixe garantit l'accès au compartiment passager inférieur 6 aux usagers en fauteuil roulant entre le premier niveau 10 et le second niveau 12 du premier étage, par la rampe 32. La rampe 32 rend directement accessible les première et seconde portes d'accès 22, 24 grâce à la plateforme mobile 52 interposée.

La plateforme mobile 52 en position haute assure une interconnexion entre les première et seconde portes 22, 24 d'accès et adapte en position basse, une voie d'accès 46 au module de toilette 38.

Le véhicule ferroviaire 1 garantit une circulation optimisée des usagers entre les portes d'accès 22, 24 et le compartiment passager inférieur 6. Le véhicule ferroviaire 1 présente une première voie préférentielle au déplacement des usagers en fauteuil roulant de manière autonome et une seconde voie annexe pour les usagers piétons pouvant emprunter les marches 34. L'agencement des voies d'accès permet la possibilité de séparer les flux d'usagers piétons et en fauteuil roulant pour optimiser l'accès au véhicule ferroviaire 1.

Le véhicule ferroviaire 1 garantit une fiabilité à l'utilisation de par la rampe 32 fixe et d'autre part par l'organe de manoeuvre 60 de la plateforme mobile 52 de manière manuelle en cas de défaillance de l'organe motorisée 58.

On notera que l'invention n'est pas limitée au mode de réalisation qui vient d'être décrit, mais pourrait présenter diverses variantes.

En particulier, le véhicule ferroviaire pourrait ne comporter qu'un seul étage.

## Revendications

1. Véhicule ferroviaire (1), du type comportant :
- à un premier niveau (10), un compartiment passager inférieur (6) comprenant un plancher inférieur (44), et
- à un second niveau (12) décalé en hauteur par rapport audit premier niveau (10) :
• une première porte (22) d'accès depuis un premier côté (26) du véhicule ferroviaire,
• une seconde porte (24) d'accès depuis un second côté (28) du véhicule ferroviaire opposé au premier côté (26),
• une première plateforme d'accès (48) fixe, située en regard de la première porte (22) d'accès, et
• une plateforme d'accès (52), mobile verticalement par rapport au plancher inférieur (44), interposée entre la seconde porte (24) et la première plateforme d'accès fixe (48),
**caractérisé en ce qu'**il comporte une rampe (32) s'étendant entre la première plateforme d'accès fixe (48) et le plancher inférieur (44), permettant à un utilisateur en fauteuil roulant d'accéder au compartiment passager inférieur (6).

2. Véhicule ferroviaire (1) selon la revendication 1, comportant une seconde plateforme d'accès fixe (50), interposée entre la plateforme mobile (52) et la seconde porte (24).

3. Véhicule ferroviaire (1) selon la revendication 2, comportant au moins une marche (34) agencée entre la seconde plateforme fixe (50) et le plancher inférieur (44).

4. Véhicule ferroviaire (1) selon l'une quelconque des revendications précédentes, dans lequel la plateforme mobile (52) comporte un plateau (54) et un mécanisme de déplacement (56) du plateau (54) entre une position haute affleurant la première plateforme fixe (48) et une position basse affleurant le plancher inférieur (44).

5. Véhicule ferroviaire (1) selon la revendication 4, dans lequel le mécanisme de déplacement (56) comporte un organe motorisé (58) propre à déplacer le plateau (54) de la plateforme mobile (52), et un organe manuel (60) de manoeuvre du déplacement vertical de la plateforme mobile (52), indépendant de l'organe motorisé (58).

6. Véhicule ferroviaire (1) selon la revendication 5, comportant une unité de commande (76) destinée à piloter le mécanisme de déplacement (56) de la plateforme mobile (52), le mécanisme de déplacement (56) comportant au moins un capteur (62) de position propre à détecter le plateau (54) de la plateforme mobile en position basse et/ou en position haute.

7. Véhicule ferroviaire (1) selon l'une quelconque des revendications 1 à 6, comportant un module de toilette (38), adjacent à la plateforme mobile (52).

8. Véhicule ferroviaire (1) selon la revendication 7, dans lequel le module de toilette (38) est accessible depuis la plateforme mobile (52) en position basse.

9. Véhicule ferroviaire (1) selon les revendications 6 et 8 prises en combinaison, dans lequel le module de toilette (38) comporte un capteur (42) de détection de la présence d'un usager à l'intérieur de ce module de toilette (38), ledit capteur de détection (42) étant reliée à l'unité de commande (76), afin de conditionner le déplacement de la plateforme mobile (52), en n'autorisant le passage de la plateforme mobile en position haute que lorsque le module de toilette (38) est inoccupé.

10. Véhicule ferroviaire (1) selon l'une quelconque des revendications 4 à 9, comportant un système anti-basculement (67), interdisant l'accès à la plateforme mobile (52) en position basse depuis le second niveau (12) et l'accès au plancher inférieur (44) depuis la plateforme mobile (52) en position haute.

11. Véhicule ferroviaire (1) selon la revendication 10, dans lequel le système anti-basculement (67) comporte
- deux portillons (68, 70), interposés, dans une première configuration, l'un entre la plateforme mobile (52) et la première plateforme fixe (48) et l'autre entre la plateforme mobile (52) en position basse et la seconde plateforme (50) fixe, et dans une seconde configuration, chacun entre la plateforme mobile (52) en position haute et le plancher (44), et
- une articulation motorisée (72) des deux portillons (68, 70) par rapport au plancher (44), articulant le passage de chaque portillon (68, 70) entre les première et seconde configurations,
- un système de couplage (74) mécanique, couplant mécaniquement les deux portillons (68, 70) avec la plateforme mobile (52), de sorte que les portillons (68, 70) sont dans la première configuration lorsque la plateforme mobile (52) est en position basse et dans la seconde configuration lorsque la plateforme mobile (52) est en position haute.

12. Véhicule ferroviaire (1) selon l'une quelconque des revendications précédentes, comportant un compartiment passager supérieur (8), agencé au-dessus du compartiment passager inférieur (6), et un escalier (30) d'accès au compartiment supérieur (8), s'étendant entre la première plateforme fixe (48) et le compartiment passager supérieur (8).

13. Véhicule ferroviaire (1) selon l'une quelconque des revendications précédentes, dans lequel la rampe (32) comprend un palier intermédiaire (63) et deux plans inclinés (64, 66) reliant pour l'un la première plateforme fixe (48) au palier intermédiaire (63), et pour l'autre le palier intermédiaire (63) au plancher inférieur (44).

14. Véhicule ferroviaire (1) selon l'une quelconque des revendications précédentes, dans lequel la seconde porte (24) est agencée sensiblement en regard de la première porte (22).

15. Véhicule ferroviaire (1) selon l'une quelconque des revendications précédentes, dans lequel la rampe (32) s'étendant entre la première plateforme d'accès fixe (48) et le plancher inférieur (44) est conformée pour permettre à un utilisateur en fauteuil roulant d'accéder de manière autonome au compartiment passager inférieur (6).

## Patentansprüche

1. Schienenfahrzeug (1) des Typs, umfassend:
- auf einem ersten Niveau (10), ein unteres Passagierabteil (6), umfassend einen unteren Boden (44), und
- auf einem zweiten Niveau (12), in der Höhe versetzt mit Bezug auf das erste Niveau (10),
- eine erste Zugangstür (22) von einer ersten Seite (26) des Schienenfahrzeugs,
- eine zweite Zugangstür (24) von einer zweiten Seite (28) des Schienenfahrzeugs, die der ersten Seite (26) gegenüber liegt,
- eine erste feste Zugangsplattform (48), die sich gegenüber der ersten Zugangstür (22) befindet, und
- eine Zugangsplattform (52), die vertikal mit Bezug auf den unteren Boden (44) beweglich ist, die zwischen die zweite Zugangstür (24) und die erste feste Zugangsplattform (48) gestellt ist,
**dadurch gekennzeichnet, dass** es eine Rampe (32) umfasst, die sich zwischen der ersten festen Zugangsplattform (48) und dem unteren Boden (44) erstreckt, die dem Benutzer eines Rollstuhls ermöglicht, in das untere Passagierabteil (6) zu gelangen.

2. Schienenfahrzeug (1) nach Anspruch 1, umfassend eine zweite feste Zugangsplattform (50), die zwischen die bewegliche Plattform (52) und die zweite Tür (24) gestellt ist.

3. Schienenfahrzeug (1) nach Anspruch 2, umfassend mindestens eine Stufe (34), die zwischen der zweiten festen Plattform (50) und dem unteren Boden (44) angeordnet ist.

4. Schienenfahrzeug (1) nach einem beliebigen der vorhergehenden Ansprüche, wobei die bewegliche Plattform (52) eine Platte (54) umfasst sowie einen Mechanismus zur Verschiebung (56) der Platte (54) zwischen einer oberen Position, die auf der gleichen Höhe wie die feste Plattform (48) liegt, und einer unteren Position, die auf der gleichen Höhe wie der untere Boden (44) liegt.

5. Schienenfahrzeug (1) nach Anspruch 4, wobei der Mechanismus zur Verschiebung (56) ein motorisiertes Organ (58) umfasst, das geeignet ist, die Platte (54) der beweglichen Plattform (52) zu verschieben, und ein manuelles Betätigungsorgan (60) zur vertikalen Verschiebung der beweglichen Plattform (52), unabhängig vom motorisierten Organ (58).

6. Schienenfahrzeug (1) nach Anspruch 5, umfassend eine Kontrolleinheit (76), die ausgelegt ist, den Mechanismus zur Verschiebung (56) der beweglichen Plattform (52) zu steuern, wobei der Mechanismus zur Verschiebung (56) mindestens einen Positionssensor (62) umfasst, der geeignet ist, die Platte (54) der beweglichen Plattform (52) in der unteren Position und/oder in der oberen Position nachzuweisen.

7. Schienenfahrzeug (1) nach einem beliebigen der Ansprüche 1 bis 6, umfassend ein Toilettenmodul (38), das der beweglichen Plattform (52) benachbart ist.

8. Schienenfahrzeug (1) nach Anspruch 7, wobei das Toilettenmodul (38) von der beweglichen Plattform (52) in der unteren Position zugänglich ist.

9. Schienenfahrzeug (1) nach Anspruch 6 und 8 in Kombination, wobei das Toilettenmodul (38) einen Sensor (42) zum Nachweis der Anwesenheit eines Benutzers im Inneren dieses Toilettenmoduls (38) umfasst, wobei der Nachweissensor (42) mit der Kontrolleinheit (76) verbunden ist, um die Verschiebung der beweglichen Plattform (52) zu beeinflussen, indem der Übergang der beweglichen Plattform in die obere Position nur zugelassen wird, wenn das Toilettenmodul (38) nicht besetzt ist.

10. Schienenfahrzeug (1) nach einem beliebigen der Ansprüche 4 bis 9, umfassend ein Kippsicherungssystem (67), das den Zugang zur beweglichen Plattform (52) in der unteren Position von dem zweiten Niveau (12) und den Zugang zum unteren Boden (44) von der beweglichen Plattform (52) in der oberen Position verhindert.

11. Schienenfahrzeug (1) nach Anspruch 10, wobei das Kippsicherungssystem (67) Folgendes umfasst:
- zwei Durchlässe (68, 70), die, in einer ersten Position, einerseits zwischen die bewegliche Plattform (52) und die erste feste Plattform (48) und andererseits zwischen die bewegliche Plattform (52) in der unteren Position und der zweiten festen Plattform (50) und in einer zweiten Konfiguration jeweils zwischen die bewegliche Plattform (52) in der oberen Position und dem Boden (44) gestellt sind, und
- ein motorisiertes Gelenk (72) der zwei Durchgänge (68, 70) mit Bezug auf den Boden (44), das den Übergang jedes Durchgangs (68, 70) zwischen der ersten und der zweiten Konfiguration beweglich verbindet,
- ein System zur mechanischen Kopplung (74), das mechanisch die zwei Durchgänge (68, 70) mit der beweglichen Plattform (52) koppelt, so dass sich die Durchgänge (68, 70) in der ersten Konfiguration befinden, wenn sich die bewegliche Plattform (52) in der unteren Position befindet, und in der zweiten Konfiguration, wenn sich die bewegliche Plattform (52) in der oberen Position befindet.

12. Schienenfahrzeug (1) nach einem beliebigen der vorhergehenden Ansprüche, umfassend ein oberes Passagierabteil (8), das über dem unteren Passagierabteil (6) angeordnet ist, und eine Zugangstreppe (30) zum oberen Abteil (8), die sich zwischen der ersten festen Plattform (48) und dem oberen Passagierabteil (8) erstreckt.

13. Schienenfahrzeug (1) nach einem beliebigen der vorhergehenden Ansprüche, wobei die Rampe (32) einen Zwischenabsatz (63) und zwei geneigte Ebenen (64, 66) umfasst, die einerseits die erste feste Plattform (48) mit dem Zwischenabsatz (63) und andererseits den Zwischenabsatz (63) mit dem unteren Boden (44) verbinden.

14. Schienenfahrzeug (1) nach einem beliebigen der vorhergehenden Ansprüche, wobei die zweite Tür (24) im Wesentlichen gegenüber der ersten Tür (22) angeordnet ist.

15. Schienenfahrzeug (1) nach einem beliebigen der vorhergehenden Ansprüche, wobei die Rampe (32), die sich zwischen der ersten festen Zugangsplattform (48) und dem unteren Boden (44) erstreckt, angepasst ist, um einem Benutzer im Rollstuhl zu ermöglichen, auf autonome Weise in das untere Passagierabteil (6) zu gelangen.

## Claims

1. A railway vehicle (1), of the type including:
- on a first level (10), a lower passenger compartment (6) comprising a lower floor (44), and
- on a second level (12), offset heightwise relative to said first level (10):
• a first access door (22) from a first side (26) of the railway vehicle,
• a second access door (24) from a second side (28) of the railway vehicle opposite the first side (26),
• a first stationary access platform (48), situated across from the first access door (22), and
• an access platform (52), movable vertically relative to the lower floor (44), inserted
between the second door (24) and the first stationary access platform (48), **characterized in that** it includes a ramp (32) extending between the first stationary access platform (48) and the lower floor (44), allowing a user in a wheelchair to access the lower passenger compartment (6).

2. The railway vehicle (1) according to claim 1, including a second stationary access platform (50), inserted between the moving platform (52) and the second door (24).

3. The railway vehicle (1) according to claim 2, including at least one step (34) arranged between the second stationary platform (50) and the lower floor (44).

4. The railway vehicle (1) according to any one of the preceding claims, wherein the moving platform (52) includes a plate (54) and a movement mechanism (56) for moving the plate (54) between a high position flush with the first stationary platform (48) and a low position flush with lower floor (44).

5. The railway vehicle (1) according to claim 4, wherein the movement mechanism (56) includes a motorized member (58) able to move the plate (54) of the moving platform (52), and a manual member (60) for maneuvering the vertical movement of the moving plate (52), independent of the motorized member (58).

6. The railway vehicle (1) according to claim 5, including a control unit (76) intended to steer the movement mechanism (56) of the moving platform (52), the movement mechanism (56) including at least one position sensor (62) able to detect the plate (54) of the moving platform in the low position and/or in the high position.

7. The railway vehicle (1) according to any one of claims 1 to 6, including a toilet module (38), adjacent to the moving platform (52).

8. The railway vehicle (1) according to claim 7, wherein the toilet module (38) is accessible from the moving platform (52) in the low position.

9. The railway vehicle (1) according to claims 6 and 8 in combination, wherein the toilet module (38) includes a sensor (42) detecting the presence of a user inside this toilet module (38), said detection sensor (42) being connected to the control unit (76), so as to condition the movement of the moving platform (52), only allowing the moving platform to go to the high position when the toilet module (38) is unoccupied.

10. The railway vehicle (1) according to any one of claims 4 to 9, including an anti-tilting system (67), prohibiting access to the moving platform (52) in the low position from the second level (12) and access to the lower floor (44) from the moving platform (52) in the high position.

11. The railway vehicle (1) according to claim 10, wherein the anti-tilting system (67) includes
- two gates (68, 70) inserted, in a first configuration, one between the moving platform (52) and the stationary platform (48) and the other between the moving platform (52) in the low position and the second stationary platform (50), and in the second configuration each between the moving platform (52) in the high position and the floor (44), and
- a motorized articulation (72) of two gates (68, 70) relative to the floor (44), articulating the passage of each gate (68, 70) between the first and second configurations,
- a mechanical coupling system (74), mechanically coupling the two gates (68, 70) with the moving platform (52), such that the gates (68, 70) are in the first configuration when the moving platform (52) is in the low position and in the second configuration when the moving platform (52) is in the high position.

12. The railway vehicle (1) according to any one of the preceding claims, including an upper passenger compartment (8), arranged above the lower passenger compartment (6), and access stairs (30) to the upper compartment (8), extending between the first stationary platform (48) and the upper passenger compartment (8).

13. The railway vehicle (1) according to any one of the preceding claims, wherein the ramp (32) comprises an intermediate bearing (63) and two inclined planes (64, 66), one connecting the first stationary platform (48) to the intermediate bearing (63), and the other connecting the intermediate bearing (63) to the lower floor (44).

14. The railway vehicle (1) according to any one of the preceding claims, wherein the second door (24) is arranged substantially across from the first door (22).

15. The railway vehicle (1) according to any one of the preceding claims, wherein the ramp (32) extending between the first stationary access platform (48) and the lower floor (44) is configured to allow a user in a wheelchair to access the lower passenger compartment (6) independently.
